# EUROPÄISCHE PATENTSCHRIFT

(11) **EP 0 224 031 B1**
(45) Veröffentlichungstag und Bekanntmachung des Hinweises auf die Patenterteilung: **09.11.1988**
(21) Anmeldenummer: 86114652.0
(22) Anmeldetag: 22.10.1986
(51) Int. Cl.: D04B 15/70

(54) **Flachstrickmaschine mit Nadelauswahleinrichtung**
Flat bed knitting machine with a needle selection device
Métier à tricoter rectiligne avec dispositif de sélection d'aiguilles

(30) Priorität: 21.11.1985 DE 3541171
(43) Veröffentlichungstag der Anmeldung: 03.06.1987
(73) Patentinhaber: H. Stoll GmbH & Co., D-72760 Reutlingen (DE)
(72) Erfinder: Schmid, Franz, Dipl.-Ing. (FH), D-7454 Bodelshausen (DE)
(74) Vertreter: Möbus, Rudolf, Dipl.-Ing.

(56) Entgegenhaltungen:
- GB-A- 2 119 413

## Beschreibung

Die Erfindung betrifft eine Flachstrickmaschine mit Nadelauswahleinrichtung, mit zwei mit Nuten zur Führung von Nadeln, Nadelschiebern und Wählplatinen versehenen Nadelbetten und mit einem Schlitten mit kombinierten Strick- und Maschenübertragungssystemen, welche verstellbare Druckschloßteile für eine jedem Nadelschieber zugeordnete Drückerplatine, verstellbare Abzugsschloßteile und mit den längsverschiebbaren Nadeln gelenkig gekoppelte Nadelschieber mit einem in das Nadelbett versenkbaren und dabei aus Schloßbahnen des Schlittens auskuppelbarem Steuerfuß aufweisen.

Flachstrickmaschinen der eingangs genannten Art sind bereits von der Anmelderin vorgeschlagen worden oder beispielsweise aus der DE-OS 33 15 283 bekannt. Grundsätzlich wird hier angestrebt. mit der Nadelauswahleinrichtung eine möglichst vielseitige Nadelsteuerung zu erreichen und die bewegte Masse des die Schloßteile tragenden Schlittens zu vermindern, wozu insbesondere eine Kombination der ursprünglich getrennt voneinander und hintereinander im Schlitten ausgebildeten Stricksysteme und Maschenübertragungssysteme dient. Bei diesen Entwicklungstendenzen wird jedoch das bereits durch eine erhöhte Betriebsgeschwindigkeit der modernen Flachstrickmaschinen in den Vordergrund gerückte Problem einer starken Abnutzung der die Nadeln steuernden Maschinenteile noch verstärkt.

Der Erfindung liegt daher die Aufgabe zugrunde, bei einer Flachstrickmaschine der eingangs genannten Art bei einem möglichst geringen Aufwand an dem Verschleiß unterliegenden Steuerorganen die Auswahleinrichtung, die Schloßteile und mit ihnen zusammenwirkende Nadeln und Nadelplatinen so auszubilden, daß sie weniger als bisher einem Verschleiß ausgesetzt sind und somit eine erhöhte Betriebssicherheit der Flachstrickmaschine gewährleisten.

Die gestellte Aufgabe wird erfindungsgemäß dadurch gelöst, daß die den kombinierten Systemen zugeordneten Auswahlstellen jeweils als Doppelauswahlstellen mit zwei unmittelbar aufeinanderfolgenden Auswahlmagneten ausgebildet sind, denen jeweils ein Wählplatinen-Austriebsschloßteil zugeordnet ist, die unterschiedliche Austriebshöhe aufweisen, daß die Drückerplatine als von der zugeordneten Wählplatine beaufschlagbare Riegelplatine ausgebildet ist, die einen Drückerfuß, einen Längsverschiebefuß und einen unter eine Nadelschiene des Nadelbettes schiebbaren Riegelrücken aufweist und daß die auf den Drückerfuß der Riegelplatinen einwirkenden Druckschloßteile in der Schloßebene quer zur Nadelbettlängsrichtung verstellbar sind.

Mittels der Riegelplatinen lassen sich die Nadeln, die nicht zum Stricken oder zur Maschenübertragung ausgewählt sind, in einer Ruhestellung oder Durchlaufstellung verriegeln, wobei in der Riegelstellung die Nadelschieber der in Durchlaufstellung befindlichen Nadeln mit ihrem Steuerfuß aus dem Wirkungsbereich der Schloßteile verstellt sind. Bei in Ruhestellung befindlichen Nadeln findet also kein Verschleiß an den Nadelschiebern statt und sie verursachen auch keine Abnutzung der Druckschloßteile. Eine Reibung zwischen dem Drückerfuß und den Druckschloßteilen entfällt, so daß sich auch die Anforderung an die Antriebsleistung des Schlittens der Flachstrickmaschine verringert.

Durch die Doppelauswahlstellen lassen sich die Nadeln wahlweise in eine von drei möglichen Betriebsstellungen bringen, wobei der zweite Auswahlmagnet nicht auf Wählplatinen einwirkt, die bereits von der ersten Auswahlstelle beeinflußt worden sind.

Durch die Verstellbarkeit der Druckschloßteile in der Schloßebene, also parallel zur Nadelbettebene, können die Druckschloßteile je nach Verstellposition für unterschiedliche Steuerfunktionen eingesetzt werden, was mindestens eine zusätzliche Schloßbahn für den Steuerfuß der Nadelschieber erspart. Außerdem wird die Anzahl von Druckschloßteilen vermindert. Der gesamte Schloßaufbau läßt sich kompakter gestalten, und es ergeben sich günstigere Hebelverhältnisse für die Druckschloßteile, was die Betriebssicherheit der Flachstrickmaschine ebenfalls erhöht. Wegen der Verstellbarkeit der Druckschloßteile in der Schloßebene genügt eine Verteilung der Druckschloßteile auf zwei parallel zueinander und zur Schlittenlaufrichtung verlaufende Bahnen. Vorteilhafterweise können die 'Druckschloßteile auf einem Schloßplattenteil angeordnet sein, das gemeinsam mit einem verstellbaren Abzugsschloßteil des kombinierten Systemes bewegbar, insbesondere mittels eines Schrittschaltmotors verstellbar ist. Auch eine solche Zwangskoppelung der Bewegung mehrerer Schloßteile erhöht die Betriebssicherheit der Flachstrickmaschine und macht weniger Antriebsorgane für die verstellbaren Schloßteile erforderlich.

Die bei bekannten Strickmaschinennadeln mit angelenktem Nadelschieber bestehende Gefahr des Ausschlagens der Gelenkstelle entfällt bei der erfindungsgemäß ausgebildeten Flachstrickmaschine, da die Kraftübertragung zwischen Nadelschieber und Nadel nicht mehr an der empfindlichen Gelenkstelle, sondern an einer gesonderten und von der Gelenkstelle entfernten Koppelungsstelle erfolgt. Vorteilhafterweise kann diese Koppelungsstelle unmittelbar neben dem Steuerfuß des Nadelschiebers ausgebildet sein. Die gesonderte Koppelungsstelle ergibt eine wesentlich größere Kupplungsfläche, als dies die Gelenkstelle bei bisher bekannten vergleichbaren Nadeln ergeben kann. Bei einer Anordnung der Kupplungsstelle am Fuß des Nadelschiebers wird durch den Reibungsschluß des Hakenteils der Nadel mit dem Nadelschieber zusätzlich eine Stabilisierung des Steuerfußes des Nadelschiebers gegen eine unerwünschte Auslenkung aus der Verstellebene der Nadel erreicht.

Eine weitere Erhöhung der Betriebssicherheit der Maschine bei gleichzeitiger Vergrößerung der Steuerungsmöglichkeiten für die Nadeln kann dadurch erzielt werden, daß die Nadeln im Nadelrücken einen Ausschnitt für die Aufnahme mindestens eines am Schlitten senkrecht zum Nadelbett federnd gelagerten Sicherheitsschloßteiles aufweisen, das an beiden Enden in eine Keilspitze ausläuft. Mittels dieses Sicherheitsschloßteiles läßt sich die Nadel im Bereich der Kammgleiche in ihrer Stellung sichern. Vorteilhafterweise kann dieses Sicherheitsschloßteil mit seinen Keilspitzen asymmetrisch zur Schloßteilaufnahme ausgebildet sein, dergestalt, daß es beim Einsetzen um 180° verdreht eine in Querrichtung zum Nadelbett unterschiedliche Lage einnimmt. Dadurch kann eine unterschiedliche Einstellung und regelrechte Nachregulierung der Nadelstellung zur Kammgleiche der Nadeln erreicht werden. Dabei läßt sich mit den Sicherheitsschloßteilen auch eine Verstellung der Nadeln unter die Kammgleiche erreichen, was bei bestimmten Musterungen zur Maschenfixierung vorteilhaft ist. Auch läßt sich mit diesem Sicherheitsschloßteil ein Nachkuliereffekt erzielen. Die Korrekturbewegung der Nadeln wird dabei weder durch den Nadelschieber noch durch die anderen Nadelplatinen behindert. Durch seine federnde Anordnung bildet das Sicherheitsschloßteil gleichzeitig einen Nadelbruchabsteller, der bei einem Anheben des Schloßteiles wirksam wird.

Bei einer erfindungsgemäß ausgebildeten Flachstrickmaschine werden in der Nadelauswahleinrichtung diejenigen Nadeln ausgewählt, die Stricken, Fangen, Maschenübertragen oder Maschenübernehmen sollen. Durch eine Ausbildung der gesonderten Koppelungsstelle zwischen Nadel und Nadelschieber mit einem in einen passenden Einschnitt des Nadelschiebers eingreifenden Hakenteil der Nadeln werden vom Nadelhaken auf den Nadelschieber Reibungskräfte ausgeübt, welche tendieren, den Steuerfuß des Nadelschiebers in seiner Aktivstellung zu halten. Es besteht also nicht die Gefahr, daß der Steuerfuß bei großer Schlittengeschwindigkeit oder in Beschleunigungsabschnitten des Schloßkanales aus dem Schloßkanal ungewünscht auskuppelt.

Nachfolgend wird ein Ausführungsbeispiel einer erfindungsgemäß ausgebildeten Strickmaschine anhand der beiliegenden, die erfindungswesentlichen Teile der Maschine mehr oder weniger schematisch zeigenden Zeichnungen näher erläutert.

Im einzelnen zeigen :
Fig. 1 und 2 einen schematischen Querschnitt durch eines der Nadelbetten entlang einer der Nuten zur Führung der Nadeln und Nadelplatinen bei zwei unterschiedlichen Betriebsstellungen ;
Fig. 3 eine schematische Draufsicht auf eine der Schloßplatten des Schlittens mit den Schloßteilen für zwei kombinierte Strick- und Maschenübertragungssysteme, die einem der beiden Nadelbetten zugeordnet sind ;
Fig. 4 eine Einzeldarstellung von miteinander zur Zwangsverstellung gekoppelten Druckschloßteilen und Abzugsschloßteilen eines der kombinierten Systeme ;
Fig. 5 einen Querschnitt entlang der Linie V-V in Fig. 4 zur Darstellung des Zwangsverstellmechanismus ;
Fig. 6 eine der Fig. 4 entsprechende Darstellung bei einer anderen Einstellung der miteinander verstellgekoppelten Schloßteile ;
Fig. 7 eine schematisierte Draufsicht auf ein verstellbares Sicherheitsschloßteil der Flachstrickmaschine ;
Fig. 8 einen Querschnitt durch das auf eine Nadel eines der Nadelbetten einwirkenden Sicherheitsschloßteiles entlang der Linie VIII-Vill in Fig. 7.

Die Fig. 1 und 2 zeigen einen Querschnitt durch einen der beiden, insbesondere in sogenannter V-Stellung zueinander angeordneten Nadelträger einer Flachstrickmaschine, beispielsweise durch das vordere Nadelbett 10, auf welchem in bekannter Weise zwischen mit Abstand parallel zueinander angeordneten Stegen 11 Führungskanäle für Nadeln und Nadelplatinen ausgebildet sind. Beim vorliegenden Ausführungsbeispiel sind sogenannte Umhängenadeln 12 als Zungennadeln mit einem Nadelkopf 13 und einer Nadelzunge 14 vorgesehen. Der stegartige Schaft der Nadel 12 ist in seiner hinteren Hälfte in einen am Grund 21 der Führungsnut anliegenden Auflagesteg 15 und einen oberen Kupplungssteg 16 gegabelt. Die Gabelungsstelle ist als Gelenkstelle 17 für das Gelenkkopfende 18 eines als Federsteg gestalteten,. mit der Nadel 12 gekoppelten Nadel- . schiebers 19 ausgebildet. Der als Federsteg gestaltete Nadelschieber 19 der Nadel 12 ist mit seinem freien Ende 20 am Grund 21 der Führungsnut abgestützt und weist in seinem mittleren Bereich einen Steuerfuß 22 auf. Unmittelbar neben dem Steuerfuß 22 ist er mit einem Kupplungseinschnitt 23 versehen, in welchen ein passend bemessener Hakenteil '24 am Ende des Kupplungssteges 16 der Nadel 12 eintaucht. Der Hakenteil 24 der Nadel 12 und der Kupplungseinschnitt 23 des Nadelschiebers 19 bilden die eigentliche kraftübertragende Koppelungsstelle zwischen Nadel 12 und Nadelschieber 19. Die Nadeln 12 weisen an ihrem Rücken im mittleren Teil einen Einschnitt 43 und am Kupplungssteg 16 mit Abstand vom hinteren Hakenteil 24 eine Schulter 42 auf.

Auf dem Rücken des federstegartigen Nadelschiebers 19 ist eine Riegelplatine 25 längsverschiebbar angeordnet, die an ihrem einen Ende einen Drückerfuß 26 und an ihrem anderen Ende einen Längsverstellfuß 27 aufweist. Neben dem Drückerfuß 26 ist an der Riegelplatine 25 ein Riegelrücken 28 ausgebildet, der in der Stellung nach Fig. 2 unter eine in Längsrichtung des Nadelbettes 10 verlaufende Nadelschiene 29 geschoben ist.

In Fig. 1 und 2 sind weitere Nadelschienen 30, 31, 32 zur Sicherung der Nadeln 12 und von Wählplatinen 33 eingezeichnet. Die Wählplatinen 33 sind in bekannter Weise als zweiarmige Schwenkhebel ausgebildet, die um eine Auflagestelle 34 verschwenkbar sind und mittels einer Feder 35 in die aus Fig. 1 ersichtliche Stellung vorgespannt sind. Das Ende des einen Armes der Wählplatine 33 ist als Anker 36 für an derr Auswahlstellen A, B, C (Fig. 3) der Schlösser in bekannter Weise angeordnete Elektromagnete 40 ausgebildet, während das Ende 37 ihres anderen Armes mit den Auswahlstellen A, B, C der Nadelauswahleinrichtung zugeordneten Druckschloßteilen 41 der Schlösser zusammenwirkt. Die Wählplatinen sind außerdem mit einem ersten Steuerfuß 38 und einem zweiten Steuerfuß 39 für ihre Längsverschiebung versehen. Sie können mit ihrem als Anker 36 ausgebildeten Ende auf den Längsverstellfuß 27 der zugeordneten Riegelplatine25 zu deren Längsverschiebung einwirken.

In Fig. 3 sind die Schloßteile von zwei kombinierten Strick- und Maschenübertragungssystemen 46 und 47 dargestellt, welche auf die Nadeln 12, die Nadelschieber 19, die Riegelplatinen 25 und die Wählplatinen 33 einwirken. Beide Systeme 46 und 47 sind genau gleich und in bekannter Weise für die beiden Bewegungsrichtungen des Schlittens spiegelbildlich symmetrisch ausgebildet. Die Füße der Nadeln und Platinen sind durch kurze Striche angedeutet. Nachfolgend werden' die auf der dargestellten Schloßplatte angeordneten Schloßteile und sonstigen Steuerungsorgane von unten nach oben beschrieben. Am unteren Rand sind die im Bereich der Nadelauswahlstellen auf die Enden 37 der Wählplatinen 33 einwirkenden Druckschloßteile 41 dargestellt und sind die zweiten Steuerfüße 39 der Wählplatinen 33 angedeutet, die von Schloßteilen 44 beeinflußt werden können. Darüber befindet sich eine Reihe von auf die Füße 38 der Wählplatinen 33 einwirkenden Austriebsschloßteilen 48, 49 und Rückstellschloßteile 50. Darüber befinden sich die insgesamt drei Gruppen A, B und C von Nadelauswahlstellen, die als Doppelauswahlstellen gestaltet sind, an denen in -Polschuhreihen jeweils zwei Elektromagnete 40.1 und 40.2 mit kurzem Abstand hintereinander angeordnet sind. Die von dem Elektromagneten 40.1 abgeworfenen Wählplatinen 33 werden vom Austriebsschloßteil 49 größerer Länge, die vom Elektromagneten 40.2 abgeworfenen Wählplatinen 33 werden vom Austriebsschloßteil 48 kleinerer Länge über das Schloßteil 44 beeinflußt.

Oberhalb der Nadelauswahlstellen A, B und C befindet sich jeweils ein feststehendes Abzugsschloßteil 51 für die Längsverstellfüße 27 zum Verriegeln der Riegelplatinen 25, und jedem Abzugsschloßteil 51 sind auf die Drückerfüße 26 der Riegelplatinen 25 einwirkende Druckschloßteile 68 vorgeschaltet. Zwischen den drei Abzugsschloßteilen 51 erstrecken sich Längsführungskanäle 69, 52 und 53 begrenzende parallele Stegschloßteile 54, 55 und 56. Laufen die Füße 27 der Riegelplatine 25 unterhalb des Stegschloßteiles 54 im Längsführungskanal 69, befindet sich die Riegelplatine 25 in der aus Fig. 2 ersichtlichen Verriegelungsstellung. Laufen die Füße 27 in dem Schloßkanal 52, ist die zugehörige Riegelplatine 25 entriegelt, ihr Drückerfuß 26 hierbei unbeaufschlagt (im System 46 Stricken und im System 47 Maschenübergabe). Laufen die Füße 27 der Riegelplatine 25 im Schoßkanal 53, gelangt der Drückerfuß 26 der Riegelplatine 25 am System 46 in den Bereich des in der oberen Reihe der im System 46 eingetragenen beiden Reihen von Druckschloßteilen angeordneten Druckschloßteiles 59 (im System 46 Fang). Die Druckschloßteile 57-59 sind jedoch in der Schloßebene gemeinsam um eine Reihe nach oben parallelverstellbar, wie dies am System 47 gezeigt ist und was nachfolgend anhand der Fig. 4-6 noch näher erläutert wird. Dies bedeutet, daß die am kombinierten System 47 mit ihren Füßen 27 im Schloßkanal 53 befindlichen Riegelplatinen 25 mit ihrem Drückerfuß 26 nicht mehr vom Druckschloßteil 59, sondern von den Druckschloßteilen 57 und 58 beeinflußt sind (Maschenübernahme).

Oberhalb der beiden Reihen von Druckschloßteilen 57-59 befinden sich die auf die Steuerfüße 22 der Nadelschieber 19 einwirkenden, wahlweise die Nadeln in die Stellung Stricken, Fangen, Maschenübergabe oder Maschenübernahme steuernden ineinandergeschachtelten Schloßteile der kombinierten Systeme 46 und 47. Der Aufbau und die Wirkung der Schloßteile solcher kombinierter Strick- und Maschenübertragungssysteme ist beispielsweise in der DE-OS 3537612 beschrieben. Aus Übersichtlichkeitsgründen sind in Fig. 3 nur die erfindungswesentlichen, verstellbaren Abzugsschloßteile 60 und 61, der Strickschloßkanal 62, ein Schloßkanal 45 und ein die Schulter 42 der Nadeln 12 beaufschlagendes Schloßteil 63 bezeichnet. Zu beiden Seiten des Schloßteiles 63 der kombinierten Systeme 46, 47 befinden sich außerdem verstellbare Sicherheitsschloßteile 64, die nachfolgend in Verbindung mit den Fig. 7 und 8 näher beschrieben werden. Vor und zwischen den kombinierten Systemen 46, 47 sind die Steuerfüße 22 unverriegelter Nadeln 12 in einem Schloßkanal 67 geführt. Bei verriegelten Nadeln 12 bewirken in diesen Bereichen die Sicherheitsschloßteile 64 eine Nadelführung.

An den beiden kombinierten Systemen 46 und 47 sind die in der Schloßebene verstellbaren Druckschloßteile 57-59 und die ebenfalls in der Schloßebene verstellbaren Abzugsschloßteile 60 und 61 miteinander über eine Kulissenplatte 70 in einer aus d.en Fig. 4-6 ersichtlichen Weise miteinander gekoppelt. In der Kulissenplatte 70 sind zwei Steuerkurven 71 und 72 ausgebildet. In die erste Steuerkurve 71 greift ein Führungsstift 73 ein, der auf einer die Druckschloßteile 57, 58 und 59 gemeinsam tragenden Platte 74 befestigt ist. Die Platte 74 ist mit Abschnitten 75 in Richtung des Doppelpfeiles 76 quer zur Bewegungsrichtung des Schlittens und damit auch quer zu der durch den Doppelpfeil 77 angedeuteten Verstellrichtung der Kulissenplatte 70 verschiebbar gelagert. Die Verstellung der Kulissenplatte 70 kann mittels eines nicht dargestellten Verstellmotors erfolgen. Die andere Kurve 72 wirkt auf an den durch Zugfedern 80, 81 in eine ihrer Endstellungen vorgespannten Abzugsschloßteilen 60 und 61 angeordnete Führungsstifte 78 und 79 ein. Durch Verstellung der Kulissenplatte 70 in Richtung des Doppelpfeiles 77 wird das jeweils aktive Abzugsschloßteil 61, das sich mit seinem Führungsstift 79 in der Führungsbahn 72 befindet, in Richtung der in den Figuren eingezeichneten strichpunktierten Linie 82 zur Veränderung der Kuliertiefe der Nadeln 12 und damit der Maschenlänge verstellt. Bei dieser Kuliertiefenänderung befindet sich der Führungsstift 73 der die Druckschloßteile 57-59 tragenden Platte 74 in einem geradlinigen Mittelbereich der Führungskurve 71, so daß keine Verstellung der Platte 74 in Richtung des Doppelpfeiles 76 erfolgt. Erst wenn die Kulissenplatte 70 ganz in eine ihrer beiden Endstellungen verschoben ist, gelangt der Zapfen 73 in einen ansteigenden Endbereich der Führungskurve 71, wodurch die Platte 74 aus der aus Fig. 4 ersichtlichen Stellung in die aus Fig. 6 ersichtliche Stellung verschoben wird. Dadurch werden die Druckschloßteile 57-59 jeweils um die Bahnbreite parallelverschoben.

Die Fig. 7 und 8 zeigen die Ausbildung und Anordnung der Sicherheitsschloßteile 64. Jedes Sicherheitsschloßteil 64 ist asymmetrisch auf einem rechteckigen Steckkörper 86 angeordnet und endet beidseitig in einer Keilspitze 87. Der rechteckige Steckkörper 86 ist an einer breiteren Montageplatte 88 befestigt. Der rechteckige Steckkörper 86 läßt sich in eine passende Aufnahmeöffnung gleichen Querschnitts einer Schloßplatte 89 einsetzen, die sich in Richtung des in Fig. 7 eingezeichneten Doppelpfeiles 90 in Richtung der Führungskanäle des Nadelbettes 10 verstehen läßt. In Fig. 7 ist symbolisch ein elektrischer Verstellmotor 91 eingezeichnet.

Der Steckkörper 86 mit dem Sicherheitsschloßteil 64 ist in der Schloßplatte 89 gegen die Kraft einer Rückstellfeder 96 senkrecht zum Nadelbett 10 auf Ansatzschrauben 98 verstellbar gelagert. Wird das Sicherheitsschloßteil 64 etwa bei einem Nadelbruch angehoben, wird der Fühler 92 eines Abstellschalters 93 betätigt und die Flachstrickmaschine sofort stillgesetzt.

Der Steckkörper 86 kann aus der Öffnung der Schloßplatte 89 herausgenommen und um 180° in der Schloßebene gedreht wieder eingesetzt werden. Wegen der asymmetrischen Anordnung des Sicherheitsschloßteiles 64 auf dem Steckkörper 86 ist die dann wirksame Führungskante 94 des Sicherheitsschloßteiles 64 in der Richtung des Pfeiles 90 parallelversetzt gegenüber der anderen Führungskante 95 des Sicherheitsschloßteiles 64.

Die Wirkungsweise der Nadelauswahleinrichtung ist folgende : Fig. 1 zeigt einen Nadelschieber 19 mit in Wirkstellung befindlichem Steuerfuß 22, wenn an der Nadelauswahlstelle A ein Auswahlmagnet 40.1 den Magnetanker 36 der Auswahlplatine 33 abgestoßen hat, das am zweiten Steuerfuß 39 der Wählplatine 33 angreifende Schloßteil 44 die Wählplatine 33 soweit vorgeschoben hat, daß sie mit ihrem ersten Steuerfuß 38 in den Wirkungsbereich des Austriebsschloßteiles 49 gelangt. Bei der Verstellbewegung durch das Austriebsschloßteil 49 trifft die Wählplatine 33 mit ihrem Magnetanker 36 auf den Längsverstellfuß 27 der zugeordneten Riegelplatine 25 und verschiebt die Riegelplatine 25 aus ihrer in Fig. 2 dargestellten Riegelstellung so weit vor, daß der Drückerfuß 26 der Riegelplatine 25 in die Bahn des Druckschloßteiles 57, 58 oder 59 gelangt (je nach Stellung der Kulissenplatte 70). Der Längsverstellfuß 27 der Riegelplatine 25 läuft dann im Schloßkanal 53. Fig. 1 zeigt den Drückerfuß 26 kurz vor dem Auflaufen auf das Druckschloßteil 59 des kombinierten Systemes 46. Der Steuerfuß 22 des Nadelschiebers 19 läuft dabei in den Schloßkanal 62 ein. Ist er dort bis zur Fang höhe angestiegen, wird das Druckschloßteil 59 wirksam und kuppelt den Steuerfuß 22 aus dem Schloßkanal 62 aus. Die Nadel 12 wird also nur bis in Fanghöhe ausgetrieben. Wäre der Auswahlmagnet 40.2 wirksam gewesen, würde das kürzere Austriebsschloßteil 48 eine Verstellung des Fußes 27 der Riegelplatine 25 nur bis in den Schloßkanal 52 bewirken und die Druckschloßteile 57, 58 oder 59 blieben unwirksam. In diesem Fall gelangt die Nadel 12 bis in ihre Strickstellung und durchläuft den Schloßkanal 62 voll.

Fig. zeigt den Nadelschieber 19 in einer Verriegelungsstellung, in welcher ihr Steuerfuß 22 aus den Schloßbahnen ausgekuppelt ist und auf der Höhe des Schloßkanales 67 ausgekuppelt verbleibt. Diese Stellung wird dann erreicht oder beibehalten, wenn die zugeordnete Wählplatine 33 an einer der Nadelauswahlstellen A, B oder C von keinem der beiden Auswahlmagneten 40.1, 40.2 beeinflußt wird, also in der aus Fig. 2 ersichtlichen Stellung mit abgesenktem Steuerfuß 39 verbleibt. In diesem Falle läuft der erste Steuerfuß 38 der Wählplatine 33 in Fig. 3 unterhalb der Schloßteile 48-50 von diesen Schloßteilen unbeeinflußt hindurch. Der Längsverstellfuß 27 der zugeordneten Riegelplatine 25 ist bei auf den Drückerfuß 26 einwirkendem Druckschloßteil 68 durch das Abzugsschloßteil 51 in die aus Fig. 2 ersichtliche Stellung zurückbewegt, in welcher der Riegelrücken 28 der Riegelplatine 25 unter die Nadelschiene 29 geschoben ist.

Erfolgt eine Verstellung der Kulissenplatte 70 bis in ihre aus Fig. 6 ersichtliche Endstellung, wird eine gemeinsame Höhenverstellung der Druckschloßteile 57-59 um die Breite einer Druckschloßreihe erreicht. Eine solche Verstellung ist am kombinierten System 47 in Fig. 3 dargestellt, allerdings dort bei am weitesten abgezogenem Abzugsschloßteil 60. Damit ist dieses System auf eine Maschenübergabe und Maschenübernahme eingestellt. An der Auswahlstelle B vom ersten Auswahlmagneten 40.1 abgeworfene und von einem Austriebsschloßteil 48 beeinflußte Wählplatinen 33 können dann die Riegelplatine 25 bis in den Einflußbereich der Druckschloßteile 57 und 58 bewegen. Der Steuerfuß 22 des zugeordneten Nadelschiebers 19 wird ausgekuppelt, nicht vom Abzugsschloßteil 60 erfaßt und wirkt bei einer Maschenübernahme mit. Der Längsverstellfuß 27 der zugeordneten Riegelplatinen 25 läuft dabei in der Schloßbahn 53.

Die vom zweiten Auswahlmagneten 40.2 abgeworfenen und vom Austriebsschloßteil 48 beeinflußten Wählplatinen 33 halten die Nadelschieber 19 unverriegelt. Ihr Steuerfuß 22 bleibt in Betriebsstellung und läuft am Rücken des Abzugsschloßteiles 60 des kombinierten Systemes 47 in dem dort aüsgebildeten Nadelkanäl 45 nach oben, wobei die Nadel 12 bis in eine Maschenübergabestellung ausgetrieben wird und mit ihrer Stufe 42 auf das Schloßteil 63 trifft. Der Längsverstellfuß 27 der zugeordneten Riegelplatine 25 läuft dabei in der Schloßbahn 52.

Vor, zwischen und hinter den beiden kombinierten Systemen 46 und 47 werden die ausgekuppelten Nadeln 12 in ihrer Lage durch die Sicherheitsschloßteile 64 beeinflußt. Je nachdem, wie die Steuerschloßteile 64 eingesetzt sind, wird die Steuerkante 94 oder die Steuerkante 95 wirksam und werden die Nadeln 12 durch die in ihren Einschnitt 43 eintauchenden Sicherheitsschloßteile 64 genau auf Kammgleiche oder etwas darunter gehalten. Bei einer Verstellung der Lage des Sicherheitsschloßteiles 64 mittels des Steilmotors 91 kann aber auch noch eine stärkere Nachregulierung der Nadelstellung bis zur Bewirkung einer echten Nachkulierung vorgenommen werden. Diese Verstellung wird durch die mit der Nadel zusammenwirkenden Platinen nicht behindert. Durch abgebrochene Nadeln werden die Sicherheitsschloßteile 64 angehoben und bewirken das bereits erwähnte Abstellen der Maschine.

## Patentansprüche

1. Flachstrickmaschine mit Nadelauswahleinrichtung, mit zwei mit Nuten zur Führung von Nadeln, Nadelschiebern und Wählplatinen versehenen Nadelbetten und mit einem Schlitten mit kombinierten Strick- und Maschenübertragungssystemen, die verstellbar Druckschloßteile für eine jeder Nadel zugeordnete Drückerplatine, verstellbare Abzugsschloßteile und mit den längsverschiebbaren Nadeln gelenkig gekoppelte Nadelschieber mit einem in das Nadelbett versenkbaren und dabei aus Schloßbahnen des Schlittens auskuppelbaren Steuerfuß aufweisen, dadurch gekennzeichnet, daß die den kombinierten Systemen (46, 47) zugeordneten Auswahlstellen (A, B, C) jeweils als Doppelauswahlstellen mit zwei unmittelbar aufeinanderfolgenden Auswahlmagneten (40.1, 40.2) ausgebildet sind, denen jeweils ein Wählplatinen-Austriebsschloßteil (48, 49) zugeordnet ist, die unterschiedliche Austriebshöhe aufweisen, daß die Drückerplatine als von der zugeordneten Wählplatine (33) beaufschlagbare Riegelplatine (25) ausgebildet ist, die einen Drückerfuß (26), einen Längsverschiebefuß (27) und einen unter eine Nadelschiene (29) des Nadelbettes (10) schiebbaren Riegelrücken (28) aufweist und daß die auf den Drückerfuß (26) der Riegelplatinen (25) einwirkenden Druckschloßteile (57-59) in der Schloßebene quer zur Nadelbettlängsrichtung verstellbar sind.

2. Flachstrickmaschine nach Anspruch 1, dadurch gekennzeichnet, daß die Druckschloßteile (57-59) für die Riegelplatinen (25) auf zwei parallel zueinander und zur Schlittenlaufrichtung verlaufende Bahnen verteilt und gemeinsam quer zur Nadelbettlängsrichtung und Schlittenlaufrichtung verstellbar sind.

3. Flachstrickmaschine nach Anspruch 2, dadurch gekennzeichnet, daß die Druckschloßteile (57-59) auf einer Platte (74) angeordnet sind, die gemeinsam mit einem verstellbaren Abzugsschloßteil (60, 61) des kombinierten Systemes (46, 47) bewegbar ist.

4. Flachstrickmaschine nach einem der Ansprüche 1 bis 3, dadurch gekennzeichnet, daß die Riegelplatine (25) auf dem Nadelschieber (19) der zugeordneten Nadel (12) längsverschiebbar gelagert ist und daß die Nadeln (12) für den zugehörigen Nadelschieber (19) eine von ihrer Gelenkstelle (17) entfernte kraftübertragende Koppelungsstelle (23/24) aufweisen.

5. Flachstrickmaschine nach Anspruch 4, dadurch gekennzeichnet, daß die Nadel (12) an ihrem inneren Ende in einen Auflagesteg (15) und einen Kupplungssteg (16) gegabelt ist, wobei die Gabelungsstelle als Gelenkstelle (17) für das eine Ende (18) des Nadelschiebers (19) ausgebildet ist, und daß der Kupplungssteg (16) der Nadel (12) in einem zum Nadelbett (10) gerichteten Hakenteil (24) endet, der in einen passenden Einschnitt (23) des Nadelschiebers (19) ragt.

6. Flachstrickmaschine nach Anspruch 5, dadurch gekennzeichnet, daß der Koppelungseinschnitt (23) unmittelbar neben dem Steuerfuß (22) des Nadelschiebers-(19) ausgebildet ist.

7. Flachstrickmaschine nach einem der Ansprüche 1 bis 6, dadurch gekennzeichnet, daß der Längsverschiebefuß (27) der Riegelplatinen (25) im Bereich der auf den Steuerfuß (22) der Nadelschieber (19) einwirkenden Schloßteile der kombinierten Systeme (46, 47) in Schloßbahnen (69, 52, 53) zwangsgeführt sind.

8. Flachstrickmaschine nach einem der Ansprüche 1 bis 7, dadurch gekennzeichnet, daß in Durchlaufrichtung vor zur Verriegelung dienenden Abzugsschloßteilen (51) für den Längsverschiebefuß (27) der Riegelplatinen (25) auf deren Drückerfuß (26) einwirkende Druckschloßteile (68) vorgeschaltet sind.

9. Flachstrickmaschine nach einem der Ansprüche 1 bis 8, dadurch gekennzeichnet, daß die Nadeln (12) im Nadelrücken einen Ausschnitt (43) für die Aufnahme mindestens eines am Schlitten senkrecht zum Nadelbett (10) federnd gelagerten Sicherheitsschloßteiles (64) aufweisen, das an beiden Enden in eine Keilspitze (87) ausläuft.

10. Flachstrickmaschine nach Anspruch 9, dadurch gekennzeichnet, daß die federnd gelagerten Sicherheitsschloßteile (64) mit einem Abstellschalter (92/93) gekoppelt sind.

11. Flachstrickmaschine nach Anspruch 9 oder 10, dadurch gekennzeichnet, daß das Sicherheitsschloßteil (64) und seine Keilspitzen (87) asymmetrisch auf einem Einsetzkörper (86) ausgebildet sind, dergestalt, daß das Sicherheitsschloßteil (64) beim Einsetzen um 180° verdreht eine in Querrichtung zum Nadelbett (10) unterschiedliche Lage einnimmt.

12. Flachstrickmaschine nach einem der Ansprüche 1 bis 11, dadurch gekennzeichnet, daß das Sicherheitsschloßteil (64) im Schlitten in Querrichtung zum Nadelbett (10) mittels eines Verstellmotors (91) verstellbar gelagert ist.

13. Flachstrickmaschine nach einem der Ansprüche 1 bis 12, dadurch gekennzeichnet, daß die gemeinsame Verstellung der Druckschloßteile (57-59) und der Abzugsschloßteile (60, 61) der kombinierten Systeme (46, 47) jeweils mittels eines Verstellmotors erfolgt.

14. Flachstrickmaschine nach einem der Ansprüche 1 bis 13, dadurch gekennzeichnet, daß die Nadeln (12) am Rücken ihres Kupplungssteges (16) mit Abstand von dem am Ende des Kupplungssteges (16) ausgebildeten Hakenteil (24) eine Stufung (42) als Ansatzstelle für Schloßteile (63) aufweisen.

## Claims

1. Flat knitting machine with a needle selection device, with two needle beds. equipped with. grooves for guiding needles, needle slides and selection sinkers, and with a carriage possessing combined knitting- and stitchtransfer systems which have adjustable pressure-cam parts for a presser sinker assigned to each needle, adjustable draw-off cam parts and needle slides coupled in an articulated manner to the longitudinally displaceable needles and having a control foot lowerable into the needle bed and thereby un- coupleable from cam tracks of the carriage, characterized in that the selection points (A, B, C) assigned to the combined systems (46, 47) are designed respectively as double selection points with two selection magnets (40.1, 40.2) which succeed one another directly and to which are assigned respectively a selection-sinker ejector cam part (48, 49) having different ejector heights, in that the presser sinker is designed as a bolt sinker (25) which can be stressed by the associated selection sinker (33) and which has a presser foot (26), a longitudinal-shift foot (27) and a bolt back (28) slidable under a needle bar (29) of the needle bed (10), and in that the pressure-cam parts (57-59) acting on the presser foot (26) of the bolt sinkers (25) are adjustable, in the cam plane, transversely relative to the longitudinal direction of the needle bed.

2. Flat knitting machine according to Claim 1, characterized in that the pressure-cam parts (57-59) for the bolt sinkers (25) are distributed over two tracks extending parallel to one another and to the running direction of the carriage and are jointly adjustable transversely relative to the longitudinal direction of the needle bed and to the running direction of the carriage.

3. Flat knitting machine according to Claim 2, characterized in that the pressure-cam parts (57-59) are arranged on a plate (74) which is movable jointly with an adjustable draw-off cam part (60, 61) of the combined system (46, 47).

4. Flat knitting machine according to one of Claims 1 to 3, characterized in that the bolt sinker (25) is mounted so as to be longitudinally displaceable on the needle slide (19) of the associated needle (12), and in that the needles (12) for the associated needle slide (19) have a force-transfer- ing coupling poing (23/24) distant from their point of articulation (17)..

5. Flat knitting machine according to Claim 4, characterized in that the needle (12), at its inner end, is forked into a supporting web (15) and a coupling web (16), the forking point being designed as the point of articulation (17) for one end (18) of the needle slide (19), and in that the coupling web (16) of the needle (12) terminates in a hook part (24) directed to the needle bed (10) and projecting into a matching indentation (23) of the needle slide (19).

6. Flat knitting machine according to Claim 5, characterized in that the coupling indentation (23) is formed immediately next to the control foot (22) of the needle slide (19).

7. Flat knitting machine according to one of Claims 1 to 6, characterized in that the longitudinal-shift foot (27) of the bolt sinkers (25) are (sic) positively guided in cam tracks (69, 52, 53) in the region of the cam parts of the combined systems (46, 47) which act on the control foot (22) of the needle slides (19).

8. Flat knitting machine according to one of Claims 1 to 7, characterized in that, as seen in the run-through direction, arranged in front of draw-off cam parts (51) serving for locking and intended for the longitudinal-shift foot (27) of the bolt sinkers (25) are pressure-cam parts (68) acting on the presser foot (26) of the latter.

9. Flat knitting machine according to one of Claims 1 to 8, characterized in that the needles (12) have, in the needle back, a cutout (43) for receiving at least one safety-cam part (64) which is mounted resiliently on the carriage perpendicularly relative to the needle bed (10) and which terminates at both ends in a wedge-shaped tip (87).

10. Flat knitting machine according to Claim 9, characterized in that the resiliently mounted safety-cam parts (64) are coupled to a disconnecting switch (92/93).

11. Flat knitting machine according to Claim 9 or 10, characterized in that the safety-cam part (64) and its wedge-shaped tips (87) are formed asymmetrically on an insert body (86), in such a way that the safety-cam part (64), when inserted after turning through 180°, assumes a different position in the transverse direction relative to the needle bed (10).

12. Flat knitting machine according to one of Claims 1 to 11, characterized in that the safety-cam part (64) is mounted in the carriage so as to be adjustable in the transverse direction relative to the needle bed (10) by means of an adjusting motor (91).

13. Flat knitting machine according to one of Claims 1 to 12, characterized in that the joint adjustment of the pressure-cam parts (57-59) and of the draw-off cam parts (60, 61) of the combined systems (46, 47) is carried out respectively by means of an adjusting motor.

14. Flat knitting machine according to one of Claims 1 to 13, characterized in that the needles (12), on the back of their coupling web (16), have a step (42) as a point of engagement for cam parts (63) at a distance from the hook part (24) formed at the end of the coupling web (16).

## Revendications

1. Métier à tricoter rectiligne avec dispositif de sélection d'aiguilles, comportant deux fontures pourvues de rainures pour guider les aiguilles ainsi que de poussoirs pour actionner les aiguilles, et de platines de sélection, le métier comportant, en outre, un chariot équipé de systèmes combinés de transfert des points de tricotage et de report des mailles, ces systèmes étant pourvus de poussoirs d'enfoncement de position variable pour actionner une platine d'enfoncement associée à chaque aiguille, et pourvus, en outre, de -pièces d'actionnement de retrait et de poussoirs articulés sur les aiguilles à coulissement longitudinal, ces poussoirs portant chacun un doigt de commande qui peut s'enfoncer dans la fonture pour être mis en position d'effacement par rapport aux chemins de la serrure du chariot ; métier caractérisé : en ce que les postes de sélection (A, B, C) associés aux systèmes combinés (46, 47) sont constitués chacun par un poste de sélection double pourvu de deux électro-aimants de sélection (40.1, 40.2) disposés immédiatement l'un derrière l'autre, auxquels sont associées respectivement deux pièces d'actionnement (48, 49) qui commandent la translation des platines de sélection (33), ces deux électro-aimants agissant à des hauteurs différentes ; en ce que la platine d'enfoncement est constituée par la platine de verrouillage (25) commandée par la platine de sélection associée (33), la platine de verrouillage comportant un doigt d'enfoncement (26), un doigt de coulissement longitudinal (27), et un dos de verrouillage (28) qui peut coulisser sous un rail de retenue (29) associé aux aiguilles de la fonture (10) ; et en ce que les pièces d'enfoncement (57-59) qui agissent sur le doigt d'enfoncement (26) des platines de verrouillage (25) peuvent être déplacées dans le plan d'actionnement transversal à la direction longitudinale de la fonture.

2. Métier à tricoter selon la revendication 1, caractérisé en ce que les pièces d'enfoncement (57-59) qui commandent les platines de verrouillage (25) sont réparties suivant deux lignes parallèles entre elles et parallèles à la direction du mouvement du chariot, ces pièces d'enfoncement pouvant être déplacées ensemble dans un sens transversal à la direction longitudinale des aiguilles et à la direction du mouvement du chariot.

3. Métier à tricoter selon la revendication 2, caractérisé en ce que les pièces d'enfoncement (57-59) sont montées sur une plaque (74), manoeuvrable en conjugaison avec une pièce d'actionnement de retrait (60, 61) du système combiné (46, 47).

4. Métier à tricoter selon l'une des revendications 1 à 3, caractérisé en ce que la platine de verrouillage (25) repose sur le poussoir d'actionnement (19) de l'aiguille correspondante (12), de manière à pouvoir coulisser longitudinalement, et en ce que les aiguilles (12) associées au poussoir d'actionnement correspondant (19) présentent un point de transmission d'effort (23, 24) éloigné de leur point d'articulation (17).

5. Métier à tricoter selon la revendication 4, caractérisé en ce que l'aiguille (12) est en forme de fourche du côté de son extrémité intérieure, cette fourche comportant une branche d'appui (15) et une branche d'accouplement (16), le point de jonction des deux branches de la fourche constituant un point d'articulation (17) pour l'une des extrémités du poussoir d'actionnement (19) associé à l'aiguille, et en ce que la branche d'accouplement (16) de l'aiguille (12) se termine par une partie en forme de crochet (24) orientée vers la fonture (10) et adaptée à pénétrer dans une mortaise (23), ajustée à cet effet, qui est ménagée dans le poussoir (19) associé à l'aiguille.

6. Métier à .tricoter selon la revendication 5, caractérisé en ce que la mortaise d'accouplement (23) est réalisée directement à côté du doigt de commande (22) du poussoir d'actionnement (19).

7. Métier à tricoter selon l'une des revendications 1 à 6, caractérisé en ce que le doigt de commande de coulissement longitudinal (27) des platines de verrouillage (25) est maintenu par guidage en regard des pièces d'actionnement des systèmes combinés (46, 47) qui agissent sur le doigt de commande (22) des poussoirs (19) associés aux aiguilles, sur les trajectoires d'actionnement (69, 52, 53).

8. Métier à tricoter selon l'une des revendications 1 à 7, caractérisé en ce que des pièces d'enfoncement (68) agissant sur le doigt d'enfoncement (26) des platines de verrouillage (25) sont disposées, dans le sens du mouvement, en avant des pièces de retrait (51) associées au doigt de coulissement longitudinal (27) des platines de verrouillage (25) pour en assurer la manoeuvre de verrouillage.

9. Métier à tricoter selon l'une des revendications 1 à 8, caractérisé en ce que les aiguilles (12) présentent, à l'endroit de leur dos, une échancrure (43), adaptée à recevoir au moins une pièce d'actionnement de sécurité_(64), montée élastiquement sur le chariot et pouvant jouer ainsi dans un sens perpendiculaire à la fonture (10), cette pièce de sécurité (64) présentant deux extrémités effilées en forme de coins à pointe inférieure biseautée (87).

10. Métier à tricoter selon la revendication 9, caractérisé en ce que les pièces d'actionnement de sécurité (64) à montage élastique sont associées à un contacteur d'arrêt (92/93).

11. Métier à tricoter selon l'une des revendications 9 ou 10, caractérisé en ce que la pièce d'actionnement de sécurité (64) pourvue d'extrémité effilées en forme de coins (87) est portée de manière asymétrique par un bloc de fixation (86) adapté à être engagé dans une monture (89), de telle manière qu'en retournant de 180° la position du bloc de fixation (86) dans sa monture on amène la pièce de sécurité (64) dans une position différente, transversale par rapport à la fonture (10).

12. Métier à tricoter selon l'une des revendications 1 à 11, caractérisé en ce que la position de la pièce de sécurité (64) sur le chariot peut être modifiée dans un sens transversal à la fonture (10), au moyen d'un moteur de réglage (91).

13. Métier à tricoter selon l'une des revendications 1 à 12, caractérisé en ce que la manoeuvre commune des pièces d'enfoncement (57-59) ainsi que celle des pièces de retrait (60, 61) des systèmes combinés (46, 47) sont commandées chacune par un moteur.

_{'}14. Métier à tricoter selon l'une des revendications 1 à 13, caractérisé en ce que les aiguilles (12) présentent, à l'endroit du dos de leur bande d'accouplement (16), et à une certaine distance de la pièce en forme de crochet (24) disposée à l'extrémité de la branche d'accouplement (16), un épaulement (42) servant de point d'application pour une pièce d'actionnement (63).
